# FASCICULE DE BREVET EUROPEEN

(11) **EP 3 016 753 B1**
(45) Date de publication et mention de la délivrance du brevet: **12.07.2017**
(21) Numéro de dépôt: 14729959.8
(22) Date de dépôt: 15.05.2014
(51) Int. Cl.: B07C 7/00

(54) **PROCÉDÉ POUR TRIER DES OBJETS POSTAUX AU CASIER AVEC AFFICHAGE D'UNE PILE VIRTUELLE D'IMAGES D'OBJET**
VERFAHREN ZUM SORTIEREN VON POSTGUT IN EIN FACH MIT ANZEIGE EINES VIRTUELLEN STAPELS VON ABBILDUNGEN DER OBJEKTE
METHOD FOR SORTING POSTAL OBJECTS INTO A TRAY WITH DISPLAY OF A VIRTUAL STACK OF OBJECT IMAGES

(30) Priorité: 04.07.2013 FR 1356553
(43) Date de publication de la demande: 11.05.2016
(73) Titulaire: Solystic, 92220 Bagneux (FR)
(72) Inventeur: VOLTA, Bruno, F-91190 Gif sur Yvette (FR); MIETTE, Emmanuel, F-95210 Saint Gratien (FR)
(74) Mandataire: Prugneau, Philippe
(86) Numéro de dépôt international: PCT/FR2014/051130
(87) Numéro de publication internationale: WO 2015/001206

(56) Documents cités:
- EP-A1- 2 260 952

## Description

### Domaine technique

Le domaine de l'invention est celui du tri postal et plus particulièrement du tri manuel au casier d'objets postaux en plusieurs passes de tri, ces objets postaux pouvant être des objets plats tels que des lettres, magazines, colis, etc...

### Technique antérieure

Le tri au casier d'objets postaux existe depuis longtemps, notamment dans les Postes de distribution du courrier. D'ordinaire, le tri est effectué manuellement par un Opérateur expérimenté qui, dans un premier temps dépose les objets postaux à trier dans un réceptacle, puis prélève un à un les objets postaux du réceptacle, lit l'adresse de destination de chaque objet postal qu'il vient de prélever et le place dans une case de tri du casier de tri qui correspond à cette adresse de destination. Le casier de tri qui est généralement disposé sur un bureau devant l'Opérateur, peut se présenter avec des cases de tri alignées en lignes et colonnes selon une matrice à deux dimensions. Un casier de tri peut comporter plusieurs dizaines de cases de tri.

Une fois le tri terminé, les objets postaux triés peuvent être directement récupérés dans les cases de tri du casier de tri de manière ordonnée par exemple pour préparer une tournée de facteur (cf. par exemple EP-A-2 260 952). En raison d'un nombre croissant d'objets postaux à traiter, il est courant de devoir faire plusieurs passes de tri pour trier le courrier selon la tournée du facteur. Cependant, ces passes de tri nécessitent beaucoup de temps, ce qui incite les Postes à trouver des systèmes d'aide au tri au casier pour accélérer et fiabiliser le tri manuel au casier.

### Exposé de l'invention

Le but de l'invention est d'améliorer le tri au casier d'objets postaux.

A cet effet, l'invention a pour objet un procédé pour trier des objets postaux dans un casier de tri comprenant des cases de tri, comprenant les étapes suivantes :
a) dans une passe de tri, enregistrer en mémoire d'une unité de contrôle/commande avec écran d'affichage des images numériques des objets postaux à trier comportant chacune une adresse de distribution,
b) produire à partir de chaque image numérique d'un objet postal à trier un code de tri identifiant une case de tri du casier de tri et organiser en mémoire les images des objets en piles virtuelles d'images, chaque pile virtuelle d'images correspondant à une pile d'objets postaux placés en pile dans une case de tri du casier et les images dans chaque pile virtuelle d'images étant ordonnées selon le même ordre que les objets postaux dans ladite pile d'objets postaux, et
c) dans une passe de tri ultérieure, afficher à l'écran, pour le tri au casier d'une pile d'objets postaux, les images de ces objets postaux organisées en pile virtuelle et avec dans chaque image un code de tri incrusté dans l'image.

L'idée à la base de l'invention est donc de donner une assistance à l'Opérateur basée sur un affichage de piles virtuelles d'images des objets postaux à trier au casier, notamment en seconde passe de tri et pour toute autre passe de tri ultérieure. Chaque pile virtuelle d'images est une sorte de représentation graphique (en réalité virtuelle) d'une pile d'objets postaux à trier par l'Opérateur. Dans chaque image est incrusté un code de tri qui a été calculé par l'unité de contrôle/commande en fonction du plan de tri en cours, ce code de tri identifiant de manière lisible par l'Opérateur la case de tri du casier où doit être placé l'objet postal correspondant. Il faut comprendre qu'à la fin d'une passe de tri, on a dans les cases de tri du casier des piles d'objets triés et séquencés. Les piles virtuelles d'images correspondent à ces piles d'objets postaux triés et séquencés dans chaque case de tri du casier. Sur l'écran d'affichage, chaque pile virtuelle d'images peut être feuilletée et les images de la pile peuvent être virtuellement dépilées au fur et à mesure que l'Opérateur place un objet postal correspondant dans une case de tri du casier qui correspond au code de tri en incrustation dans l'image virtuellement dépilée, ce qui permet ainsi d'augmenter la cadence de l'Opérateur et réduire les erreurs de tri au casier.

Selon une particularité du procédé selon l'invention, à la fin d'une passe de tri au casier des objets postaux, on place des intercalaires dans les cases de tri du casier. Ces intercalaires servent d'identifiant à l'unité de contrôle/commande pour identifier la pile virtuelle d'images à présenter sur l'écran d'affichage ce qui permet de s'affranchir d'une identification des objets postaux par codes barres ou signature d'image.

### Présentation sommaire des dessins

La présente invention sera mieux comprise et d'autres avantages apparaîtront à la lecture de la description détaillée d'un mode de mise en oeuvre pris à titre d'exemple nullement limitatif et illustré par les dessins annexés, dans lesquels :
- la figure 1 illustre le procédé pour trier des objets postaux au casier selon l'invention ;
- la figure 2 illustre un intercalaire qui est utilisé dans le procédé selon l'invention ;
- la figure 3 illustre une pile virtuelle d'images affichée sur un écran d'affichage pour l'aide au tri au casier selon l'invention ;
- la figure 4 est un diagramme illustrant les principales étapes du procédé pour trier des objets postaux au casier selon l'invention.

### Description des modes de réalisation

Le procédé de tri d'objets postaux au casier selon l'invention est particulièrement adapté pour un tri au casier dans un centre de tri, un bureau distributeur ou un bureau de poste et de distribution des objets suivant la tournée du facteur.

Pour simplifier, on va décrire ci-après une mise en oeuvre du procédé selon l'invention avec un tri au casier en deux passes de tri mais il est entendu que le procédé selon l'invention peut s'appliquer aussi à un tri en trois passes de tri ou à plus de trois passes de tri. Il peut aussi s'appliquer au tri d'objets ayant déjà passé une première passe de tri dans une machine de tri automatique à convoyeur de tri.

Sur la figure 1 on a illustré de façon très schématique un équipement de tri comprenant ici deux casiers de tri pour un tri en deux passes avec deux Opérateurs, chaque Opérateur réalisant une seule passe de tri des objets à trier. Il est bien entendu que le procédé suivant l'invention est applicable où c'est le même opérateur qui effectue le tri en deux passes sur le même casier.

En particulier, sur la figure 1 on a représenté un premier casier de tri 1 et un second casier de tri 2 chacun muni d'une pluralité de cases de tri 3 disposées en plusieurs rangées. Dans cette configuration, le premier casier de tri 1 sert à l'Opérateur 13 à trier les objets postaux 4 suivant une première passe de tri et le second casier de tri 2 sert à l'autre Opérateur 13 à trier les objets postaux triés en première passe de tri suivant une seconde passe de tri, par exemple pour leur distribution par le facteur.

Chaque case de tri 3 d'un casier est dimensionnée pour être chargée avec un certain nombre d'objets 4 empilés à plat l'un sur l'autre comme illustré sur la figure 1 dans la case B50, par exemple une pile de quelques dizaines de lettres.

Les objets postaux 4 à trier en première passe de tri peuvent arriver ici dans un bac de stockage 6A ou dans plusieurs bacs de stockage 6A. On suppose ici qu'ils sont disposés en pile à plat dans chaque bac de stockage 6A.

Pour la mise en oeuvre du procédé selon l'invention, on utilise à côté du casier 1 et aussi du casier 2, un écran d'affichage 7, 7' apte à afficher des images numériques 8 des objets postaux 4. Selon l'invention, ces images sont organisées en pile virtuelle d'images comme décrit plus loin avec dans chaque image affichée à l'écran un code de tri 9 en incrustation dans l'image et identifiant une case de tri du casier 1 ou 2.

Le ou les écrans d'affichage 7 et 7' sont reliés à une unité de contrôle/commande 10 du type unité de traitement de données programmable qui exploite une base de données 11 dans laquelle sont enregistrées des données de tri des objets postaux à trier, les images des objets postaux, les plans de tri au casier (c'est à dire les associations entre les adresses de distribution des objets postaux et les cases de tri des casiers pour chaque passe de tri).

Dans le procédé selon l'invention, on peut utiliser aussi une caméra 12 reliée à l'unité 10 et qui sert à former une image numérique de chaque objet postal à la première passe de tri. Mais ces images numériques peuvent avoir été formées lors d'une première passe de tri dans une machine de tri avec un convoyeur de tri connu en soi comme indiqué plus haut. Dans l'exemple, la caméra 12 est placée à gauche du casier 1 et au dessus des objets postaux en pile dans le bac 6A situé aussi à gauche du casier 1. En pratique, les objets postaux 4 dans le bac de stockage 6A sont stockés en pile à plat, avec l'adresse de destinataire orientée sur le dessus de manière visible par la caméra 12. La caméra 12 peut être conçue pour former de manière automatique des images numériques du dessus de la pile à une certaine cadence, par exemple pour former quatre images numériques par seconde de façon à suivre le dépilage des objets postaux au cours du tri. Elle est placée à une distance adéquate du bac de stockage 6A, par exemple à une distance lui permettant d'avoir toute la hauteur de la pile d'objets postaux dans sa profondeur de champ, ce qui permet d'obtenir une image numérique nette de chaque objet postal au fur et à mesure que l'Opérateur 13 prélève l'objet postal du dessus de la pile pour le placer dans une des cases 3 du casier 1.

L'unité de contrôle/commande 10 est agencée pour évaluer automatiquement dans une image numérique produite par la caméra 12 une adresse de destinataire de l'objet postal correspondant, via un système de reconnaissance de caractères par OCR et une base d'adresses de destination postales comme cela est bien connu par l'Homme du métier. On comprend donc qu'à partir d'une image numérique 8 d'un objet postal 4 produite par la caméra 12, l'unité 10 est apte à déterminer une adresse postale de distribution, enregistrer l'image et les données d'adresse postale de distribution en mémoire dans la base 11 et aussi produire à partir d'un plan de tri en mémoire dans l'unité 10 un code de tri qui identifie ici une certaine case 3 du casier 1 (ou aussi une case 3 du casier 2) où doit être placé l'objet postal correspondant par l'Opérateur 13 ou 13'.

On comprendra que la caméra 12, le ou les écrans d'affichage 7 et 7' et l'unité 10 communiquent via un réseau de communication 15 qui peut être filaire ou non filaire.

Sur la figure 1, pour faciliter la compréhension du procédé selon l'invention, on a repéré chaque case d'un casier avec un code de tri comportant une lettre A,B,C,D, etc... qui désigne une colonne du casier et un nombre 10,20,30, etc... qui désigne une ligne du casier.

Dans le procédé selon l'invention, on utilise aussi des intercalaires 5 dont un est illustré sur la figure 2. Chaque intercalaire est muni d'un code de tri identifiant une case de tri 3 de façon lisible pour l'Opérateur. De la sorte à la fin de chaque passe de tri, l'Opérateur pourra placer un intercalaire 5 dans chaque case de tri correspondante du casier de tri. Par exemple sur la figure 2, l'intercalaire 5 comporte un marquage qui identifie la case de tri A2 suivant la même codification des cases de tri 3 indiquée plus haut. Ce marquage peut être placé sur un bord de l'intercalaire 5 de sorte à être bien visible par l'Opérateur. On peut donc avoir autant d'intercalaires 5 que de cases de tri 3 dans un casier pour la mise en oeuvre du procédé selon l'invention.

La figure 4 illustre les principales étapes du procédé de l'invention. A l'étape 100, des objets postaux 4 à trier sont placés en pile à plat dans un bac 6A situé à gauche du casier 1. La caméra 12 forme une image 8 de l'objet postal 4 placé en haut de la pile d'objets 4. L'unité 10 reconnait l'adresse de distribution dans l'image, détermine un code de tri identifiant une case du casier 1 à partir du plan de tri en première passe, enregistre en mémoire l'image 8 de l'objet et les données d'adresse et de tri et affiche sur l'écran 7, l'image 8 de l'objet avec en incrustation le code de tri correspondant, ici A2. L'opérateur 13 en visualisant le code de tri sur l'image 8 affichée à l'écran est donc aidé pour placer l'objet 4 du haut de la pile dans la case de tri correspondante du casier 1. Le processus de tri se répète ainsi pour tous les objets postaux 4 à trier en première passe de tri.

A la fin de la première passe de tri, les objets postaux 4 sont répartis en piles d'objets postaux dans les cases de tri 3 du casier 1 comme montré dans la case B50 sur la figure 1. A noter que l'unité 10 peut filtrer les images 8 non pertinentes par exemple par une comparaison de deux images 8 successives prises par la caméra 12. Pour comparer deux images 8 successives, on peut utiliser la comparaison des signatures d'image.

Selon l'invention, l'unité 10 organise en mémoire dans la base 11 les images 8 des objets 4 en piles virtuelles d'images comme illustré sur la figure 3. Chaque pile virtuelle d'images 8 est associée à un identifiant de case de tri, ici le code avec une lettre et un nombre, par exemple A2. Chaque pile virtuelle d'images 8 correspond à une pile d'objets postaux triés et séquencés dans une case de tri du casier 1, par exemple la case A2, et les images 8 dans chaque pile virtuelle sont ordonnées selon le même ordre que les objets postaux dans la pile d'objets postaux 4 correspondante qui a été formée dans une case de tri du casier 1.

A l'étape 200 sur la figure 4, l'Opérateur 13 place dans chaque case de tri 3 du casier 1, au dessus d'une pile d'objets postaux 4, un intercalaire 5 qui identifie la case de tri en question. Puis l'Opérateur 13 vide le casier de tri 1, case par case, et met par exemple chaque pile d'objets postaux 4 avec l'intercalaire 5 provenant de la même case de tri dans un bac de stockage 6B qui est amené ensuite vers l'autre Opérateur 13' à droite sur la figure 2. On a donc après vidage du casier de tri 1, une série de pile d'objets postaux triés en première passe, chaque pile d'objets 4 étant en outre identifiée par un intercalaire 5 qui identifie lui même la case de tri du casier 1 d'où provient la pile d'objets postaux. Par ailleurs, en mémoire dans l'unité 10, on a des piles virtuelles d'images 8 séquencées qui sont chacune identifiée par un code de case de tri et qui correspondent respectivement aux piles d'objets postaux 4 extraits du casier 1.

A l'étape 300, l'Opérateur 13' à droite sur la figure 1 effectue maintenant la seconde passe de tri avec les objets postaux 4 déjà triés et en pile dans les bacs 6B. Pour cela, il relève sur l'intercalaire 5 associé à cette pile, l'identifiant de la case de tri et entre cet identifiant dans l'unité 10 par clavier ou tout autre moyen de saisi équivalent. En réponse l'unité 10 affiche sur l'écran 7' la pile virtuelle d'images 8 correspondante avec en incrustation dans chaque image de la pile virtuelle un nouveau code de tri 9, ici le code B5, qui identifie la case de tri dans le casier 2 où doit être placé l'objet correspondant (étape 400 sur la figure 4). Il est entendu que ce nouveau code de tri 9 a été calculé par l'unité 10 à partir d'un second plan de tri des objets en mémoire dans l'unité 10 et qui associe donc ici les adresses de distribution des objets aux cases de tri 3 du casier 2. Ce calcul peut avoir lieu après le vidage du casier 1.

A l'étape 500, l'Opérateur 13' saisit un à un les objets postaux 4 du bac 6B et les place à chaque fois dans une des cases de tri correspondante du casier 2 et à chaque placement d'un objet dans une case de tri, il fait glisser virtuellement sur l'écran d'affichage 7, à l'étape 600, l'image de l'objet manipulé de sorte à faire apparaître l'image de l'objet courant à trier avec en incrustation le code de la case de tri où cet objet courant doit être placé.

Sur la figure 3, on a illustré un affichage en éventail d'une pile virtuelle d'images 8 ce qui donne un aperçu à l'Opérateur du nombre d'objets à dépiler. Il est entendu que l'unité 10 peut être programmée pour permettre un balayage virtuel de la pile d'images 8 pour aider encore plus au tri manuel au casier.

Le processus de tri en seconde passe se poursuit ainsi pour chaque pile d'objets triés en première passe dans le casier 1.

A la fin de la seconde passe de tri, l'Opérateur peut engager par exemple une troisième passe de tri, dans le casier 2. Pour cela, il place des intercalaires 5 dans les case pleines du casier 2 comme indiqué plus haut et vide le casier 2 pour constituer de nouvelles piles d'objets 4 identifiées chacune par un intercalaire. En particulier, l'Opérateur 13' entre donc de nouveau un code d'identification d'un intercalaire 5 dans l'unité 10 laquelle en réponse affiche une pile virtuelle d'images ordonnées avec en incrustation dans chaque image un nouveau code identifiant une case de tri ce qui permet à l'Opérateur 13' de trier de nouveau les objets postaux dans les cases de tri du casier 2 selon une troisième passe de tri.

Il va de soi que la présente invention ne saurait être limitée à la description qui précède d'un de ses modes de réalisation, susceptibles de subir quelques modifications sans pour autant sortir du cadre de l'invention. En particulier, l'écran d'affichage 7 ou 7' peut être un écran tactile ou encore un téléphone mobile avec écran haute définition par exemple. Le procédé selon l'invention peut aussi s'appliquer aussi à la fusion du courrier. Sur chaque image affichée sur l'écran 7 ou 7', l'Opérateur doit pouvoir visualiser une adresse de destination de sorte à la contrôler visuellement avec l'adresse de destination apposée sur l'objet postal à trier au casier. Le procédé selon l'invention peut encore être affiné en incrustant dans chaque image, le code de tri associé à l'objet courant qui correspond à l'image et aussi, en avance de tri, le code de tri de l'objet qui suit cet objet courant dans la pile des objets à trier. Il est entendu que le code de tri est avantageusement incrusté au sein de l'image de l'objet à trier en laissant apparaître le bloc d'adresse de destination. Mais le code de tri peut aussi être présenté à côté de l'image de l'objet si l'écran d'affichage a des dimensions d'affichage suffisantes.

## Revendications

1. Procédé pour trier des objets postaux (4) dans un casier de tri (1,2) comprenant des cases de tri (3), comprenant les étapes suivantes :
a) dans une passe de tri, enregistrer en mémoire d'une unité de contrôle/commande avec écran d'affichage (7, 7') des images numériques (8) des objets postaux à trier comportant chacune une adresse de distribution,
b) produire à partir de chaque image numérique d'un objet postal à trier un code de tri (9) identifiant une case de tri du casier de tri et organiser en mémoire les images des objets en piles virtuelles d'images, chaque pile virtuelle d'images correspondant à une pile d'objets postaux placés en pile dans une case de tri du casier et les images dans chaque pile virtuelle d'images étant ordonnées selon le même ordre que les objets postaux dans ladite pile d'objets postaux, et
c) dans une passe de tri ultérieure, afficher à l'écran, pour le tri au casier d'une pile d'objets postaux, les images de ces objets postaux organisées en pile virtuelle et avec dans chaque image un code de tri incrusté dans l'image.

2. Procédé selon la revendication 1, **caractérisé en ce que** à la fin d'une passe de tri au casier des objets postaux, on place des intercalaires (5) dans les cases de tri du casier.

## Patentansprüche

1. Verfahren zum Sortieren von Poststücken (4) in einem Sortierfelder (3) umfassenden Sortierbehälter (1, 2), umfassend die folgenden Schritte:
a) in einem Sortierlauf Speichern von digitalen Bildern (8) der zu sortierenden Poststücke, die jeweils eine Zusteltadresse umfassen, in einem Speicher einer Kontroll-/Steuereinheit mit Bildschirmanzeige (7, 7'),
b) Erzeugen eines Sortiercodes (9) aus jedem digitalen Bild eines zu sortierenden Poststücks, der ein Sortierfeld des Sortierbehälters identifiziert, und Organisieren der Bilder der Stücke in virtuellen Stapeln der Bilder im Speicher, wobei jeder virtuelle Stapel von Bildern einem Stapel von Poststücken entspricht, die stapelförmig in einem Sortierfeld des Behälters angeordnet sind, und die Bilder in jedem virtuellen Stapel von Bildern in derselben Reihenfolge geordnet sind wie die Poststücke in dem Stapel von Poststücken, und
c) in einem letzten Sortierlauf, zum Sortieren eines Stapels von Poststücken in dem Behälter, Anzeigen der Bilder dieser in einem virtuellen Stapel organisierten Poststücke auf dem Bildschirm, wobei jedes Bild mit einem Sortiercode im Bild versehen ist.

2. Verfahren nach Anspruch 1, **dadurch gekennzeichnet, dass** am Ende eines Sortierlaufs im Behälter von Poststücken Zwischenlagen (5) in den Sortierfeldern des Behälters angeordnet werden.

## Claims

1. A method of sorting mailpieces (4) into a sorting frame (1, 2) having sorting slots (3), **characterized in that** it comprises the following steps:
a) in a sorting pass, and in a memory of a monitoring/control unit with a display screen (7, 7'), recording digital images (8) of the mailpieces to be sorted, each image including a delivery address;
b) on the basis of each digital image of a mailpiece to be sorted, generating a sorting code (9) identifying a sorting slot of the sorting frame, and, in the memory, organizing the mailpieces into virtual stacks of images, each virtual stack of images corresponding to a stack of mailpieces placed in a stack in a sorting slot of the sorting frame and the images in each virtual stack of images being sequenced in the same order as the mailpieces in said stack of mailpieces; and
c) in a subsequent sorting pass, for sorting a stack of mailpieces into a sorting frame, displacing on the screen the images of said mailpieces organized in a virtual stack and with, in each image, a sorting code embedded in the image.

2. A method according to claim 1, **characterized in that**, at the end of a sorting pass for sorting mailpieces into a sorting frame, separators (5) are placed in the sorting slots of the sorting frame.
